# EUROPÄISCHE PATENTSCHRIFT

(11) **EP 0 923 991 B1**
(45) Veröffentlichungstag und Bekanntmachung des Hinweises auf die Patenterteilung: **12.02.2003**
(21) Anmeldenummer: 98121942.1
(22) Anmeldetag: 19.11.1998
(51) Int. Cl.: B02C 21/02

(54) **Fahrbare Brecheinrichtung**
Mobile crusher apparatus
Groupe mobile de broyage

(30) Priorität: 19.12.1997 AT 214997
(43) Veröffentlichungstag der Anmeldung: 23.06.1999
(73) Patentinhaber: Frick, Dietmar, A-6842 Koblach (AT)
(72) Erfinder: Frick, Dietmar, A-6842 Koblach (AT)
(74) Vertreter: Hefel, Herbert, Dipl.-Ing.

(56) Entgegenhaltungen:
- EP-A- 0 382 922
- EP-A- 0 547 440
- DE-U- 8 534 877
- US-A- 4 084 751

## Beschreibung

Die Erfindung bezieht sich auf eine fahrbare Brecheinrichtung mit einem Raupenfahrwerk, einem vom Raupenfahrwerk getragenen Chassis, in dem ein motorbetriebenes Brechwerkzeug, beispielsweise in Form von paarweise angeordneten, gegeneinander schwingenden Brechplatten in im wesentlichen aufrechter Anordnung und mindestens ein Antriebsaggregat für das Brechwerkzeug vorgesehen sind und an dem ein Einfüllschacht festgelegt ist, und mit einem das gebrochene Material austragenden Förderband, das am Chassis angeordnet ist und das mit seinem materialaufnehmenden Ende unter das Chassis ragt, und Einfüllschacht und Förderband, bezogen auf das Raupenfahrwerk, an einander gegenüberliegenden Seiten angeordnet sind.

Einrichtungen dieser Art sind in verschiedenen Ausführungsformen bekannt (EP 0 547 440 B1; DE-OS 39 04 501 A1; DE-A-32 27 834; DE-U-85 34 877.5; DE-A-36 37 389).

Die Brechwerkzeuge bei solchen Brecheinrichtungen und die darunter befindlichen Maschinenteile, insbesondere das Förderband, sind hoch beanspruchte Maschinenteile, die einer eingehenden Wartung bedürfen und die einem hohen Verschleiß unterworfen sind. Bei all diesen bekannten Brecheinrichtungen sind diese hoch beanspruchten Maschinenteile jedoch nur sehr schwer zugänglich. Bei der Brecheinrichtung nach der EP 0 547 440 B1 ist der Einfüllschacht zwar gegenüber dem Chassisrahmen verschwenkbar gelagert, doch dient diese Maßnahme dafür, die Brecheinrichtung mit einem Sattelschlepper auf öffentlichen Verkehrsflächen transportieren zu können. Auch bei der Brecheinrichtung nach DE-OS 39 04 501 A1 kann der Einfüllschacht gegenüber dem Chassisrahmen abgesenkt werden. Auch diese Maßnahme dient dazu, die Höhe der Brecheinrichtung für den Straßentransport derselben zu verringern, ohne daß dadurch die Brechwerkzeuge bzw. die darunter befindlichen Maschinenteile leichter zugänglich würden.

Von diesem Stand der Technik geht die Erfindung aus, und sie zielt darauf ab, eine Einrichtung der eingangs genannten Art so konstruktiv zu gestalten, daß im Bedarfsfalle für Wartungs- und Instandhaltungszwecke die hoch beanspruchten Maschinenteile leicht zugänglich werden. Die Erfindung löst diese Aufgabe dadurch, daß das Chassis als Ganzes und mit den von ihm getragenen und aufgenommenen Aggregaten um eine horizontale, parallel zu den Achsen der Räder des Raupenfahrwerkes liegende Schwenkachse verschwenkbar ist. Dank dieser Maßnahme kann das Chassis mit allen von ihm getragenen Aggregaten gegenüber dem Raupenfahrwerk angehoben werden, so daß die hoch beanspruchten und einem erheblichen Verschleiß unterworfenen Maschinenteile direkt von unten für das Montage- und Servicepersonal zugänglich werden. Diese erwähnten Montage- und Wartungsarbeiten können daher gegenüber früher unter erheblicher Zeiteinsparung abgewickelt werden, wodurch sich die Wartungs- und Instandhaltungskosten nicht unerheblich reduzieren.

Nach einem weiteren Merkmal der Erfindung ist vorgesehen, daß die Schwenkachse innerhalb des zwei Rahmen aufweisenden Raupenfahrwerkes liegt, um die hier vorgesehene Konstruktion möglichst einfach ausführen zu können, und zwar unter Beiziehung von Bauelementen, die eine Brecheinrichtung bereits aufweist.

Ist dabei die Schwenkachse durch einen die beiden Rahmen des Raupenfahrwerkes verbindenden Holm gebildet, so kann dieses beim Raupenfahrwerk bereits vorhandene Bauelement in zweckmäßiger Weise in die neue Konstruktion integriert werden.

Damit für den Transport der Brecheinrichtung auf einem dafür geeigneten Fahrzeug die beim betriebsmäßigen Einsatz der Brecheinrichtung hochliegende obere Kante des Einfüllschachtes relativ weit absenkbar ist, liegt die Schwenkachse nahe einem Umlenk- oder Antriebsrad des Raupenfahrwerkes. Dabei liegt die Schwenkachse bevorzugt zwischen den Umlenk- oder Antriebsrädern des Raupenfahrwerkes.

Bei einer praktischen Ausführungsform der Brecheinrichtung ist unmittelbar unterhalb des Einfüllschachtes ein fest angeordnetes, waagrecht liegendes Förderband angeordnet, das der Vorsortierung des Materials dient und dessen Abgabeseite oberhalb der Aufnahmeseite des schräg angeordneten, austragenden Förderbandes liegt. Die der Querversteifung des den Einfüllschacht tragenden Chassis dienenden Mittel sind daher unterhalb des ersterwähnten Förderbandes anzuordnen. Es ist daher vorgesehen, daß das Chassis unterhalb des Einfüllschachtes und gegebenenfalls des Antriebsaggregates nach unten hin durch eine im wesentlichen gerade verlaufende Kontur begrenzt ist, welche auf der dem Einfüllschacht abgewandten Seite zur Bildung von Lagerschalen nach unten gezogen ist und die gerade verlaufende Kontur in der Betriebsstellung der Brecheinrichtung im wesentlichen horizontal verläuft, um auf diese Weise für die erwähnten Mittel hinreichend Platz zu schaffen.

Andererseits ist für die Zugänglichkeit der zu wartenden Baukomponenten hinreichend Platz vorzusehen und ein ausreichender Freiraum dafür zu schaffen. Dies wird dadurch erreicht, daß in der Betriebsstellung des Chassis die untere, gerade verlaufende Kontur desselben oberhalb des Raupenfahrwerkes liegt.

Ist nach einem weiteren Merkmal der Erfindung vorgesehen, daß am Raupenfahrwerk auf der der Schwenkachse des Chassis abgewandten Seite mindestens eine Kolben-Zylinder-Einheit angeordnet ist, deren eine Ende am Chassisrahmen festgelegt ist, so dient dies ebenfalls zur Vereinfachung der Konstruktion. Am Raupenfahrwerk ist in dem hier angesprochenen Bereich eine die beiden Raupenfahrwerke verbindende Querversteifung vorgesehen. An dieser Querversteifung, die für die Raupenfahrwerke erforderlich ist, kann dabei die Kolben-Zylinder-Einheit angelenkt werden.

Liegt der Anlenkpunkt der Kolben-Zylinder-Einheit am Chassis seitlich des Raupenfahrwerkes - bezogen auf dessen Längsachse - so dient dies ebenfalls zur Vereinfachung der Konstruktion. In dem erwähnten Bereich des Chassis ist dessen Querversteifung vorgesehen, an welcher die Kolben-Zylinder-Einheit mit ihrem einen Ende anlenkbar ist.

Brecheinrichtungen der gegenständlichen Art haben erhebliche Abmessungen und ein außerordentliches Gewicht. In der Regel ist eine solche Brecheinrichtung über 11 m lang und besitzt ein Gewicht von 28 t. Um für ein derartiges Gerät eine ausreichende Beweglichkeit und Manövrierbarkeit zu erzielen, ist vorgesehen, daß das Chassis das Raupenfahrwerk beidseitig überragt.

Wird die Brecheinrichtung auf einem dafür geeigneten Fahrzeug auf öffentlichen Verkehrswegen transportiert, so darf eine vorgegebene Höhe nicht überschritten werden. Um eine aufwendige Konstruktion zu vermeiden, mit deren Hilfe das geneigt angeordnete, austragende Förderband für Transportzwecke evtl. verkürzbar ist, ist vorgesehen, daß das Abwurfende des Förderbandes in der Betriebsstellung des Chassis unterhalb einer gedachten Horizontalebene liegt, die die Oberkante des Einfüllschachtes beinhaltet.

Um zum Verschwenken des Chassis eine Kolben-Zylinder-Einheit mit großem Hub einsetzen zu können, liegt der Anlenkpunkt der Kolben-Zylinder-Einheit am Raupenfahrwerk unterhalb einer Horizontalebene, die die Achsen der Umlenkoder Antriebsräder des Raupenfahrwerkes enthält. Trotz der sehr beengten Platzverhältnisse im erwähnten Bereich kann dadurch ein verhältnismäßig großer Schwenkwinkel erzielt werden.

Ist weiter vorgesehen, daß die Schwenkachse des Chassis seitlich der Brechwerkzeuge liegt, so sind im Bedarfsfalle die zu wartenden Teile der Brecheinrichtung leicht zugänglich.

Ist das Chassis, bezogen auf seine Betriebsstellung, sowohl nach oben wie auch nach unten verschwenkbar, so werden dadurch nicht nur Instandhaltungs-, Wartungs- und Reparaturarbeiten erleichtert, es ist auch möglich, für den Straßentransport der Brecheinrichtung deren Höhe etwas zu reduzieren, so daß die für solche Transporte zulässige Höhe von 400 cm nicht überschritten wird, widrigenfalls der Transport der Einrichtung auf öffentlichen Verkehrswegen nicht nur mit kostspieligen Sondergenehmigungen verbunden wäre, sondern auch mit Einschränkungen, was die Transportwege betrifft.

Ohne die Erfindung einzuschränken, wird sie anhand eines Ausführungsbeispieles und der beigefügten Zeichnung näher beschrieben. Es zeigen:
Die Figuren 1 bis 3 die fahrbare Brecheinrichtung jeweils von der Seite, und zwar in Betriebsstellung (Fig. 1); in der Stellung für Service-, Instandhaltungs- und Wartungsarbeiten (Fig. 2) und in Transportstellung (Fig. 3).

Die Brecheinrichtung weist ein Raupenfahrwerk 1 auf, das zwei voneinander distanzierte Rahmen besitzt, welche - bezogen auf die Darstellung nach den Fig. 1 bis 3 - rechtwinkelig zur Zeichenebene gesehen hintereinander liegen. Diese beiden Rahmen 2 sind durch Querholme 3 und 4 miteinander verbunden. An den Stirnseiten der beiden Rahmen 2 sind jeweils Umlenk- oder Antriebsräder 5 und 6 vorgesehen, über welche die Raupenkette 7 geführt ist.

Dieses Raupenfahrwerk 1 trägt ein Chassis 8 mit einem Einfüllschacht 9, mit Brechplatten 10 und einem Antriebsaggregat 11 für den Betrieb der Brechplatten 10, des weiteren ist ein Förderband 12 vorgesehen, das ebenfalls mit dem Chassis 8 verbunden ist und dessen materialaufnehmendes Ende bis unter das Chassis 8, vorzugsweise bis unter die Brechplatten 10 ragt. Die Brechplatten 10 sind im wesentlichen aufrecht angeordnet.

Unterhalb des Einfüllschachtes 9 und auch zum Teil unterhalb des Antriebsaggregates 11 ist das Chassis 8 nach unten hin durch eine im wesentlichen gerade verlaufende Kontur 13 begrenzt, welche auf der dem Einfüllschacht abgewandten Seite zur Bildung von Lagerlaschen nach unten gezogen ist und dabei eine Art Lasche 14 bildet. In der Betriebsstellung der Brecheinrichtung liegt diese gerade verlaufende Kontur 13 im wesentlichen horizontal (Fig. 1) und oberhalb des Raupenfahrwerkes 1.

Die nach unten gezogene Lasche 14 des Chassis 8 ist am Holm 4 des Raupenfahrwerkes 1 festgelegt, und zwar in der Weise, daß das Chassis 8 als Ganzes mit allen von ihm getragenen Aggregaten um die Achse dieses Holmes 4 schwenkbar ist, so daß dieser Holm 4 eine Schwenkachse 15 bildet. Diese Schwenkachse 15 liegt somit innerhalb des die beiden Rahmen 2 aufweisenden Raupenfahrwerkes 1. Der Holm 4 bzw. die durch ihn gebildete oder definierte Schwenkachse 15 liegt dabei nahe dem einen Umlenk- oder Antriebsrad 6.

Auf der der Schwenkachse 15 bzw. dem einen Holm 4 abgewandten Seite des Chassis 8 ist eine Kolben-Zylinder-Einheit 16 vorgesehen, die zwischen den beiden Rahmen 2 des Raupenfahrwerkes 1 liegt und deren eine Ende 17 am Chassis 8 festgelegt ist. Der Anlenkpunkt der Kolben-Zylinder-Einheit 16 am Chassis 8 liegt seitlich des Raupenfahrwerkes 1 - bezogen auf dessen Lenkachse. Das Chassis 8 überragt das Raupenfahrwerk 1 beidseitig.

Das Abwurfende 18 des Förderbandes 12 liegt in der Betriebsstellung des Chassis 8 (Fig. 1) unterhalb einer gedachten Horizontalebene, die die Oberkante 19 des Einfüllschachtes 9 beinhaltet.

Der Anlenkpunkt der Kolben-Zylinder-Einheit 16 am Raupenfahrwerk 1 liegt unterhalb einer gedachten Horizontalebene, die die Achsen der Umlenk- oder Antriebsräder 5, 6 des Raupenfahrwerkes 1 enthält.

Die Lasche 14 des nach unten gezogenen Fortsatzes des Chassis 8 ist zweckmäßigerweise zweigeteilt, so daß das Chassis 8 bei geteilter Lasche auf den Holm aufgesetzt werden kann. Dann wird der zweite Teil von unten her angeschraubt, so daß der Holm 4 zur Gänze von der Lasche 14 umschlossen ist.

Fig. 1 zeigt die Betriebsstellung des Chassis 8. Die Höhe H der Brecheinrichtung, bezogen auf die Oberkante 19 des Einfüllschachtes 9, beträgt ca. 350 cm. Dies ist gleichzeitig die größte Höhe der Brecheinrichtung. Sind an den hoch beanspruchten, unten liegenden Maschinenteilen Wartungs- und Servicearbeiten durchzuführen, so wird die Kolben-Zylinder-Einheit 16 beaufschlagt, wodurch das Chassis als Ganzes mit all seinen Aggregaten um seine Schwenkachse 15 im Uhrzeigersinn (Fig. 2) verschwenkt wird. Dadurch wird die Unterseite des Chassis frei, und die hier liegenden Maschinenteile werden für das Wartungspersonal zugänglich, ohne daß große Demontagearbeiten verrichtet werden müssen.

Dank der erfindungsgemäßen Maßnahme wird aber noch ein weiterer Vorteil erzielt: Für den Transport auf der Straße wird die Brecheinrichtung als Ganzes auf einen Tieflader 20 gestellt, dessen Ladefläche ca. 86 cm über Niveau liegt. Für diesen Transport wird nun die Kolben-Zylinder-Einheit 16 entlüftet, und dadurch kann das Chassis 8 nach unten abgesenkt werden (Fig. 3), so daß die gesamte Höhe (Tieflader plus Brecheinrichtung) die für einen solchen Transport zulässige Höhe von 400 cm nicht überschreitet. In dieser abgesenkten Stellung des Chassis 8 (Fig. 2) liegt kein Punkt der Brecheinrichtung höher, als es dem erwähnten zulässigen Maß entspricht.

Die Aufbauten am Chassis 8 und die von ihm getragenen Aggregate wurden vorstehend nicht im einzelnen erörtert, dies deswegen, da sie die Erfindung als solche nicht unmittelbar betreffen. Wesentlich für die Erfindung ist die schwenkbare Lagerung des Chassis 8 als Ganzes mit all seinen Aggregaten um eine Schwenkachse 15, die seitlich der Brechwerkzeuge liegt, so daß die unten liegenden Maschinenteille für das Wartungspersonal zugänglich werden.

Aus den vorstehenden Darlegungen und den Zeichnungen ist ersichtlich, daß das Chassis 8 gegenüber seiner normalen Betriebsstellung, die in Fig. 1 gezeigt ist, sowohl nach oben für Wartungszwecke und Reparatureinsätze sowie nach unten für den Transport verschwenkt werden kann.

### Legende zu den Hinweisziffern:

- 1: Raupenfahrwerk
- 2: Rahmen
- 3: Holm
- 4: Holm
- 5: Umlenk- oder Antriebsrad
- 6: Umlenk- oder Antriebsrad
- 7: Raupenkette
- 8: Chassis
- 9: Einfüllschacht
- 10: Brecherplatte
- 11: Antriebsaggregat
- 12: Förderband
- 13: Kontur
- 14: Lasche
- 15: Schwenkachse
- 16: Kolben-Zylinder-Einheit
- 17: Ende
- 18: Abwurfende
- 19: Oberkante
- 20: Tieflader

## Patentansprüche

1. Fahrbare Brecheinrichtung mit einem Raupfenfahrwerk (1), einem vom Raupenfahrwerk getragenen Chassis (8), in dem ein motorbetriebenes Brechwerkzeug, beispielsweise in Form von paarweise angeordneten, gegeneinander schwingenden Brechplatten (10) in im wesentlichen aufrechter Anordnung und mindestens ein Antriebsaggregat (11) für das Brechwerkzeug vorgesehen sind und an dem ein Einfüllschacht (9) festgelegt ist, und mit einem das gebrochene Material austragenden Förderband (12), das am Chassis (8) angeordnet ist und das mit seinem materialaufnehmenden Ende unter das Chassis (8) ragt, und Einfüllschacht (9) und Förderband (12), bezogen auf das Raupenfahrwerk, an einander gegenüberliegenden Seiten angeordnet sind, **dadurch gekennzeichnet, daß** das Chassis (8) als Ganzes und mit den von ihm getragenen und aufgenommenen Aggregaten um eine horizontale, parallel zu den Achsen der Räder (5, 6) des Raupenfahrwerkes (1) liegende Schwenkachse (15) verschwenkbar ist.

2. Fahrbare Brecheinrichtung nach Anspruch 1, **dadurch gekennzeichnet, daß** die Schwenkachse (15) innerhalb des zwei Rahmen (2) aufweisenden Raupenfahrwerkes (1) liegt.

3. Fahrbare Brecheinrichtung nach Anspruch 2, **dadurch gekennzeichnet, daß** die Schwenkachse (15) durch einen die beiden Rahmen (2) des Raupenfahrwerkes (1) verbindenden Holm (4) gebildet ist.

4. Fahrbare Brecheinrichtung nach Anspruch 2, **dadurch gekennzeichnet, daß** die Schwenkachse (15) nahe einem Umlenk- oder Antriebsrad (6) des Raupenfahrwerkes (1) liegt.

5. Fahrbare Brecheinrichtung nach Anspruch 4, **dadurch gekennzeichnet, daß** die Schwenkachse (15) zwischen den Umlenk- oder Antriebsrädern (5, 6) des Raupenfahrwerkes (1) liegt.

6. Fahrbare Brecheinrichtung nach Anspruch 1, **dadurch gekennzeichnet, daß** das Chassis (8) unterhalb des Einfüllschachtes (9) und gegebenenfalls des Antriebsaggregates (11) nach unten hin durch eine im wesentlichen gerade verlaufende Kontur (13) begrenzt ist, welche auf der dem Einfüllschacht (9) abgewandten Seite zur Bildung von Lagerschalen nach unten gezogen ist und die gerade verlaufende Kontur (13) in der Betriebsstellung der Brecheinrichtung im wesentlichen horizontal verläuft.

7. Fahrbare Brecheinrichtung nach Anspruch 6, **dadurch gekennzeichnet, daß** in der Betriebsstellung des Chassis (8) die untere, gerade verlaufende Kontur (13) desselben oberhalb des Raupenfahrwerkes (1) liegt.

8. Fahrbare Brecheinrichtung nach Anspruch 1, **dadurch gekennzeichnet, daß** am Raupenfahrwerk (1) auf der der Schwenkachse (15) des Chassis (8) abgewandten Seite mindestens eine Kolben-Zylinder-Einheit (16) angeordnet ist, deren eine Ende (17) am Chassisrahmen (8) festgelegt ist.

9. Fahrbare Brecheinrichtung nach Anspruch 8, **dadurch gekennzeichnet, daß** der Anlenkpunkt der Kolben-Zylinder-Einheit (16) am Chassis (8) seitlich des Raupenfahrwerkes (1) - bezogen auf dessen Längsachse - liegt.

10. Fahrbare Brecheinrichtung nach Anspruch 1, **dadurch gekennzeichnet, daß** das Chassis (8) das Raupenfahrwerk (1) beidseitig überragt.

11. Fahrbare Brecheinrichtung nach Anspruch 1, **dadurch gekennzeichnet, daß** das Abwurfende (18) des Förderbandes (12) in der Betriebsstellung des Chassis (8) unterhalb einer gedachten Horizontalebene liegt, die die Oberkante (19) des Einfüllschachtes (9) beinhaltet.

12. Fahrbare Brecheinrichtung nach Anspruch 8, **dadurch gekennzeichnet, daß** der Anlenkpunkt der Kolben-Zylinder-Einheit (16) am Raupenfahrwerk (1) unterhalb einer Horizontalebene liegt, die die Achsen der Umlenk- oder Antriebsräder (5, 6) des Raupenfahrwerkes (1) enthält.

13. Fahrbare Brecheinrichtung nach einem der Ansprüche 1 bis 12, **dadurch gekennzeichnet, daß** die Schwenkachse (15) des Chassis (8) seitlich der Brechwerkzeuge (10) liegt.

14. Fahrbare Brecheinrichtung nach einem der Ansprüche 1 bis 13, **dadurch gekennzeichnet, daß** das Chassis (8), bezogen auf seine Betriebsstellung, sowohl nach oben wie auch nach unten verschwenkbar ist.

## Claims

1. A mobile crushing device with tracklaying gear (1), a chassis (8) supported on the tracklaying gear, in which chassis (8) a motor-driven crushing tool - for example in the form of pairwise arranged crusher plates (10) in a substantially vertical configuration which vibrate relative to one another - and at least one drive assembly (11) for the crushing tool are provided and to which chassis (8) a feed hopper (9) is attached, and with a conveyor belt (12) for carrying away the crushed material, the said conveyor belt (12) being positioned on the chassis (8) and projecting beneath the chassis (8), and with its material pick-up end, feed hopper (9) and conveyor belt (12) being positioned on opposite sides relative to the tracklaying gear, **characterised in that** the chassis (8) as a whole and with the assemblies supported and accommodated thereby is tiltable about a horizontal tilt axis (15) positioned parallel to the axes of the wheels (5, 6) of the tracklaying gear (1).

2. A mobile crushing device according to Claim 1, **characterised in that** the tilt axis (15) is positioned within the two frames (2) of the tracklaying gear (1).

3. A mobile crushing device according to Claim 2, **characterised in that** the tilt axis (15) is formed through a sleeper (4) connecting the two frames of the tracklaying gear (1).

4. A mobile crushing device according to Claim 2, **characterised in that** the tilt axis (15) is positioned near a guide wheel or drive wheel (6) of the tracklaying gear (1).

5. A mobile crushing device according to Claim 4, **characterised in that** the tilt axis (15) is positioned between the guide wheels or drive wheels (5, 6) of the tracklaying gear (1).

6. A mobile crushing device according to Claim 1, **characterised in that**, beneath the feed hopper (9) and possibly beneath the drive assembly (11), the chassis (8) is delimited towards the bottom by a substantially straight contour (13), which on the side facing away from the feed hopper (9) is drawn downwards to form bearing shells and, in the operating position, the straight contour (13) follows a substantially horizontal course.

7. A mobile crushing device according to Claim 6, **characterised in that**, in the operating position of the chassis (8), the lower, straight contour (13) thereof is above the tracklaying gear (1).

8. A mobile crushing device according to Claim 1, **characterised in that** at least one piston-cylinder unit (16) is positioned on the tracklaying gear (1) on the side facing away from the tilt axis (15) of the chassis (8), one end (17) of the said piston-cylinder unit (16) being attached to the chassis frame (8).

9. A mobile crushing device according to Claim 8, **characterised in that** the point of linkage of the piston-cylinder unit (16) to the chassis (8) is positioned laterally of the tracklaying gear (1) relative to the longitudinal axis thereof.

10. A mobile crushing device according to Claim 1, **characterised in that** the chassis (8) overhangs the tracklaying gear (1) on both sides.

11. A mobile crushing device according to Claim 1, **characterised in that**, in the operating position of the chassis (8), the discharging end (18) of the conveyor belt (12) is positioned below an imaginary horizontal plane which includes the upper edge (19) of the tracklaying gear (1).

12. A mobile crushing device according to Claim 8, **characterised in that** the point of linkage of the piston-cylinder unit (16) to the tracklaying gear (1) is positioned below a horizontal plane which includes the axes of the guide wheels or drive wheels (5, 6) of the tracklaying gear (1).

13. A mobile crushing device according to one of Claims 1 to 12, **characterised in that** the tilt axis (15) of the chassis (8) is positioned laterally of the crushing tools (10).

14. A mobile crushing device according to one of Claims 1 to 13, **characterised in that** the chassis (8) can be tilted both upwards and downwards relative to its operating position.

## Revendications

1. Installation de concassage mobile comportant des chenilles (1), un châssis (8) porté par les chenilles, dans laquelle un outil de concassage entraîné par un moteur, est par exemple sous la forme de plaques de concassage (10), oscillantes l'une par rapport à l'autre, disposées par paires essentiellement verticales avec au moins une unité d'entraînement (11) de l'outil de concassage et une trémie d'alimentation (9), ainsi qu'une bande transporteuse (12) pour évacuer les matériaux concassés, est portée par le châssis (8), et a son extrémité recevant les matériaux qui passe sous le châssis (8)
la trémie de remplissage (9) et la bande transporteuse (12) étant prévues sur les côtés opposés par rapport aux chenilles,
**caractérisée en ce que**
le châssis (8) peut pivoter globalement autour d'un axe de pivotement (15) horizontal, parallèle aux axes des roues (5, 6) des chenilles (1), et avec lui, les équipements qu'il porte et qu'il reçoit.

2. Installation de concassage mobile selon la revendication 1,
**caractérisée en ce que**
l'axe de basculement (15) se situe entre les chenilles (1) comportant deux cadres (2).

3. Installation de concassage mobile selon la revendication 1,
**caractérisée en ce que**
l'axe de basculement (15) est formé par une poutre (4) reliant les deux cadres des chenilles.

4. Installation de concassage mobile selon la revendication 2,
**caractérisée en ce que**
l'axe de basculement (15) se situe à proximité de la roue de renvoi ou d'entraînement (6) des chenilles (1).

5. Installation de concassage mobile selon la revendication 4
**caractérisée en ce que**
l'axe de basculement (15) se situe entre les roues de renvoi ou d'entraînement (5), (6) des chenilles (1).

6. Installation de concassage mobile selon la revendication 1,
**caractérisée en ce que**
le châssis (8) est délimité en dessous de la trémie de remplissage (9) et le cas échéant de l'unité motrice (11) vers le bas, par un contour très essentiellement droit, et qui descend du côté opposé à la trémie d'alimentation (9) pour former des coussinets de palier, et le contour (13), droit est essentiellement horizontal lorsque l'installation de concassage est en position de travail.

7. Installation de concassage mobile selon la revendication 6,
**caractérisée en ce qu'**
en position de travail du châssis (8), le contour inférieur (13), droit, du châssis est au dessus des chenilles (1).

8. Installation de concassage mobile selon la revendication 1,
**caractérisée en ce que**
sur les chenilles (1), du côté opposé à l'axe de basculement (13) du châssis (8), il y a au moins un vérin (16), dont une extrémité (17) est fixée au châssis (8).

9. Installation de concassage mobile selon la revendication 8,
**caractérisée en ce que**
le point d'articulation du vérin (16) au châssis (8) est situé à côté des chenilles (1) (par rapport à l'axe longitudinal).

10. Installation de concassage mobile selon la revendication 1,
**caractérisée en ce que**
le châssis (8) déborde des deux côtés des chenilles (1).

11. Installation de concassage mobile selon la revendication 1,
**caractérisée en ce que**
l'extrémité d'éjection (18) de la bande transporteuse (12) lorsque le châssis (8) est en position de travail, se trouve en dessous du plan horizontal, passant par l'arête supérieure (19) de la trémie d'alimentation (9).

12. Installation de concassage mobile selon la revendication 8,
**caractérisée en ce que**
le point d'articulation du vérin (16) aux chenilles (1) se trouve en dessous du plan horizontal passant par les axes des roues de renvoi ou d'entraînement (5, 6) des chenilles (1).

13. Installation de concassage mobile selon l'une des revendications 1 à 12,
**caractérisées en ce que**
l'axe de basculement (15) du châssis (8) se situe à côté des outils de concassage (10).

14. Installation de concassage mobile selon l'une des revendications 1 à 13,
**caractérisées en ce que**
le châssis (8) peut être basculé à la fois vers le haut et vers le bas par rapport à sa position active.
